# EUROPÄISCHE PATENTSCHRIFT

(11) **EP 3 916 191 B1**
(45) Veröffentlichungstag und Bekanntmachung des Hinweises auf die Patenterteilung: **15.10.2025**
(21) Anmeldenummer: 20020251.3
(22) Anmeldetag: 27.05.2020
(51) Int. Cl.: E06B 9/323, E06B 9/17, E06B 9/42

(54) **SYSTEM ZUM BEFESTIGEN EINER FUNKTIONSEINHEIT FÜR EINE GEBÄUDEÖFFNUNGSVERSCHATTUNGSVORRICHTUNG IN EINER BEFESTIGUNGSANORDNUNG**
SYSTEM FOR FIXING A FUNCTIONAL UNIT FOR A BUILDING OPENING SHADING DEVICE IN A FASTENING ARRANGEMENT
SYSTÈME DE FIXATION D'UNE UNITÉ FONCTIONNELLE POUR UN DISPOSITIF D'OMBRAGE DE L'OUVERTURE D'UN BÂTIMENT DANS UN ENSEMBLE DE FIXATION

(43) Veröffentlichungstag der Anmeldung: 01.12.2021
(73) Patentinhaber: ROMA KG, 89331 Burgau (DE)
(72) Erfinder: WUNDERLE, Matthias, 89331 Burgau (DE); JUTZI, Stefan, 89331 Burgau (DE)
(74) Vertreter: Pa-Munk

(56) Entgegenhaltungen:
- WO-A1-2019/148219
- DE-A1- 1 921 979
- DE-A1- 102004 016 545
- DE-U1- 202006 004 608

## Beschreibung

Die Erfindung betrifft ein System mit einer Funktionseinheit für eine Gebäudeöffnungsverschattungsvorrichtung und mit einer gebäudeseitig vormontierbaren Befestigungsanordnung, geeignet zum gebäudeseitigen Befestigen der Funktionseinheit in der gebäudeseitig vormontierbaren Befestigungsanordnung, gemäß dem Oberbegriff des Anspruchs 1.

Bei einer aus der EP 2 500 507 B1 bekannten Anordnung sind zur Bildung der Befestigungsanordnung U-förmige Befestigungsbügel vorgesehen, die an ihrer Unterseite mit einem schwenkbaren, von einer geöffneten Stellung in eine geschlossene Stellung bringbaren Schließbügel versehen sind, der im geöffneten Zustand ein Einschieben der hier mit einer kastenförmigen Einhausung versehenen Funktionseinheit zulässt und im geschlossenen Zustand diese untergreift, so dass diese wunschgemäß gegen Herausrutschen gesichert ist. Während der Betätigung der Schließbügel muss jedoch die eingeschobene Funktionseinheit gleichzeitig manuell in Stellung gehalten und gegen Absturz gesichert werden. Dies erweist sich jedoch als sehr schwierig und anstrengend. Die bekannte Anordnung erweist sich daher als nicht montagefreundlich genug.

Die internationale Patentanmeldung WO 2019/148219 A1 zeigt eine Anordnung zum Befestigen der kastenförmigen, unten offenen Oberschiene einer Jalousie an einer Gebäudefläche, wobei ein Befestigungsbügel vorgesehen ist, dessen Seitenschenkel entgegen ihrer Eigenelastizität spreizbar sind und die an ihren unteren Enden jeweils einen mit einer Einbuchtung versehenen Vorsprung aufweisen. Die unten offene, kastenförmige Oberschiene ist an den unteren Enden ihrer Seitenschenkel mit nach innen gebogenen Haltestegen versehen, die in die Einbuchtungen der bügelseitigen Vorsprünge einrastbar sind. Dabei wird die kastenförmige Oberschiene zunächst in gegenüber dem Befestigungsbügel schräger Position mit dem unteren Ende eines Seitenschenkels in die Einbuchtung des Vorsprungs des zugeordneten Schenkels des Befestigungsbügels eingelegt, wobei die diagonal gegenüberliegende, obere Ecke der Oberschiene unter Spannung am gegenüberliegenden Schenkel des Befestigungsbügels anliegt. Anschließend wird die gegenüber dem Befestigungsbügel gekippte Oberschiene in den Befestigungsbügel hineingedreht, wobei der mit der vorher genannten, oberen Ecke der Oberschiene zusammenwirkende Schenkel des Befestigungsbügels entgegen seiner Eigenelastizität gespreizt wird und am Ende der Drehbewegung das untere Ende des zugeordneten Schenkels der Oberschiene in die Einbuchtung des unteren Vorsprungs des betreffenden Schenkels des Haltebügels eingerastet wird. Bei dieser bekannten Anordnung ergibt sich dementsprechend nur eine einstufige Art der Befestigung der Oberschiene im Befestigungsbügel in Form der Rastung der unteren Enden der Seitenschenkel der Oberschiene in den unteren Endbereichen der Seitenschenkel des Befestigungsbügels. Eine zusätzliche Sicherung ist hier nicht vorgesehen. Auch diese bekannte Anordnung erweist sich daher als nicht sicher und zuverlässig genug. Hinzu kommt, dass das Hineindrehen der Oberschiene in den Befestigungsbügel bei Spreizung des Befestigungsbügels nicht arbeitsfreundlich ist und die Montage erschwert.

Die deutsche Patentanmeldung DE 10 2004 016 545 A1 zeigt eine Anordnung zur Schnellmontage der kastenförmigen, nach oben offenen Oberschiene einer Jalousie an einer zugeordneten Gehäusedecke mit einem deckenseitig anbringbaren Befestigungsbügel, dessen einer Schenkel an seinem Ende mit einer Halteklaue versehen ist und dessen anderer Schenkel als mit einer Halteklaue versehener Federschenkel ausgebildet ist. Die oberen Enden der oben offenen, kastenförmigen Oberschiene sind mit Einhängklauen versehen. Bei der Montage wird zunächst eine Halteklaue der Oberschiene in die zugeordnete, bügelseitige Einhängklaue eingehängt. Anschließend wird die kastenförmige Oberschiene mit der anderen Seite hochgeschwenkt und dabei mit ihrer dortigen Einhängklaue in die zugeordnete Halteklaue des Federschenkels eingerastet. Auch die aus der DE 10 2004 016 545 A1 entnehmbare Befestigungsvorrichtung enthält daher nur eine einstufige Befestigung der kastenförmigen Oberschiene in Form der Rastung der oberen Enden der Seitenschenkel der Oberschiene in den Seitenschenkeln des Befestigungsbügels. Auch diese bekannte Anordnung erweist sich daher als nicht sicher und zuverlässig genug.

Eine ähnliche Anordnung ergibt sich aus der deutschen Gebrauchsmusterschrift DE 20 2006 004 608 U1. Bei dieser bekannten Anordnung ist der nach oben geschlossene Kasten eines Raffstores im Bereich seiner oberen Ecken mit seitlich nach außen abstehenden Rastleisten versehen. Der zugeordnete Haltebügel ist mit den Rastleisten zugeordneten, inneren Halteklauen versehen, wobei eine Halteklaue fest und die andere Halteklaue federnd ausgebildet ist. Bei der Montage wird der Kasten zunächst in gegenüber dem Befestigungsbügel gekippter Stellung mit einer Randleiste in die feste Halteklaue eingeschoben und anschließend in den Befestigungsbügel hineingedreht, bis die andere Randleiste in die federnde Halteklaue einrastet. Diese kann unterhalb ihres oberen Endes mit einer Gabel versehen sein, so dass eine zweistufige Rastbewegung möglich ist, indem der Kasten zunächst auf der unteren Gabel der federnden Halteklaue absetzbar ist und erst anschließend über das obere Ende der federnden Halteklaue rastend hinweggeht. Auch bei dieser bekannten Anordnung ergibt sich nur eine einstufige Befestigung in Form der Rastverbindung zwischen den oberen, kastenseitigen Randleisten und den bügelseitigen Halteklauen. Eine zusätzliche Verriegelung ist nicht vorgesehen. Auch die aus der DE 20 2006 004 608 U1 entnehmbare Anordnung erweist sich daher als nicht sicher und zuverlässig genug.

Die deutsche Patentanmeldung DE 1 921 979 A1 offenbart ein gattungsgemäßes System. Bei diesem System handelt es sich um eine Anordnung zur Befestigung des Kastens eines Rollos an einer Zimmerdecke oder -wand mit einem den genannten Kasten übergreifenden, an der Decke etc. anbringbaren, bügelförmigen Halteteil, welches in den oberen Ecken zwei hinterschnittene Einbuchtungen aufweist, in welche der oben offene Kasten mit entsprechenden Abbiegungen der oberen Enden seiner seitlichen Schenkel einrastbar ist, wodurch der Kasten im eingerasteten Zustand provisorisch gehalten wird. Zur zusätzlichen Sicherung ist ein den Kasten untergreifender Arm vorgesehen, der auf das untere Ende der seitlichen Schenkel des bügelförmigen Halteteils aufrastbar ist und hierzu mit Rastkerben versehen ist, in die geeignete Rastvorsprünge der seitlichen Schenkel des Halteteils einschnappen können. Dort sind dementsprechend zwei federnde Rastverbindungen in Form der den oberen Enden der seitlichen Kastenschenkel zugeordneten Rastverbindung und der dem den Kasten untergreifenden Arm zugeordneten Rastverbindung vorgesehen. Derartige federnde Rastverbindung können jedoch durch Krafteinwirkung unbeabsichtigt ausrasten. Die Anordnung erweist sich daher trotz ihrer zweistufigen Befestigung als nicht sicher und zuverlässig genug.

Hiervon ausgehend ist es daher die Aufgabe der vorliegenden Erfindung, das System so zu verbessern, dass mit einfachen Mitteln eine hohe Montagefreundlichkeit und Zuverlässigkeit erreicht werden.

Diese Aufgabe wird erfindungsgemäß durch die Merkmale des Anspruchs 1 gelöst.

Bei einem erfindungsgemäßen System ist den ineinander in Eingriff bringbaren Elementen in Form der Befestigungsanordnung und der Funktionseinheit wenigstens eine Sperrvorrichtung zugeordnet ist, welche im in die Befestigungsanordnung eingebrachten Zustand der Funktionseinheit automatisch in ihre Sperrstellung kommt und zumindest das Eigengewicht der Funktionseinheit auf die Befestigungsanordnung überträgt sowie die Position der Funktionseinheit in wenigstens eine Raumrichtung festlegt. Dabei ist gemäß der Erfindung ferner vorgesehen, dass die Sperrvorrichtung zumindest wenigstens eine an jeweils einem der ineinander in Eingriff bringbaren Elemente vorgesehene, vorzugsweise federnde Sperrnase und am jeweils anderen Element eine dieser zugeordnete Stützkante aufweist, die in der Sperrstellung von der Sperrnase untergriffen ist. Die Befestigungsanordnung ist dabei erfindungsgemäß als Befestigungsbügelanordnung ausgebildet, die zwei den Endbereichen der Funktionseinheit zugeordnete Befestigungsbügel aufweist, wobei die Sperrvorrichtung dem Bereich der Befestigungsbügel zugeordnet ist. Die Funktionseinheit weist ein als Montageunterlage fungierendes Basisteil in Form einer einen Raum begrenzenden Raumbegrenzung, zum Beispiel einer kastenförmigen Ein- oder Umhausung oder dergleichen mit profilartigem, nach oben oder unten offenem Querschnitt auf. Weiterhin erfindungsgemäß sind die ineinander in Eingriff bringbaren Elemente zusätzlich mittels einer manuell betätigbaren Verriegelungsvorrichtung gegeneinander verriegelbar. Hierzu ist an jeweils einem der ineinander einbringbaren Elemente wenigstens ein eine Sperrkante aufweisender Sperrriegel und am jeweils anderen eine diesem zugeordnete, eine der riegelseitigen Sperrkante zugewandte Begrenzungskante aufweisende Einfahrausnehmung vorgesehen. Dabei ist der Sperrriegel mit einem Endbereich über die der zugeordneten Einfahrausnehmung zugewandte Begrenzung des ihn aufnehmenden Elements hinaus bewegbar und in die zugeordnete Einfahrausnehmung des anderen Elements zum Eingriff bringbar.

Diese Maßnahmen ermöglichen zum Einen eine sehr einfache und arbeitsfreundliche Montage der Funktionseinheit und eine besonders stabile und einfache Ausführung. Dabei bringt der Monteur die Funktionseinheit und die vormontierte Befestigungsanordnung zusammen und braucht hierzu keine weitere Hilfsperson und kein Werkzeug. Danach hängt die Funktionseinheit bereits fest, so dass weitere Tätigkeiten folgen können, ohne die Funktionseinheit zusätzlich von Hand halten zu müssen. Zum Anderen stellen diese Maßnahmen sicher, dass die Funktionseinheit beim Einbringen in die Befestigungsanordnung zunächst mittels der Sperrvorrichtung nur vorläufig gegen Abstürzen gesichert werden braucht, da sie anschließend mittels der zusätzlichen Verriegelungsvorrichtung endgültig an der Befestigungsanordnung festgelegt werden kann. Dies ermöglicht eine einfache und leichte Ausführung der Sperrvorrichtung und gewährleistet in vorteilhafter Weise eine doppelte Absturzsicherung der Funktionseinheit.

Vorteilhafte Ausgestaltungen und zweckmäßige Fortbildungen der übergeordneten Maßnahmen sind in den Unteransprüchen angegeben.

Hierbei kommt die federnde Sperrnase aufgrund ihrer Federwirkung automatisch in ihre die zugeordnete Stützkante untergreifende Sperrstellung, wodurch sich nicht nur eine definierte Beendigung des Einbringvorgangs ergibt, sondern auch eine zuverlässige Arretierung und ausreichende Lagesicherung der Funktionseinheit gegen Abstürzen. Ein weiterer Vorteil ist auch darin zu sehen, dass die Unterseite der Funktionseinheit frei bleibt, so dass auch ein eventuell vorgesehener unterer Auslassschlitz für ein Verschattungsorgan nicht blockiert beziehungsweise behindert wird.

Zweckmäßig kann das Basisteil an seinen Enden mit durch eine umfangsseitige Blende überbrückten, seitlichen Blendenkappen versehen sein, wobei beiden den Endbereichen der Funktionseinheit zugeordneten Befestigungsbügeln jeweils eine federnde Sperrnase zugeordnet ist und das Basisteil im Bereich seiner Blende eine durchgehende Stützkante für beide Sperrnasen aufweist. Diese Maßnahmen ergeben einen besonders zuverlässigen Halt der Funktionseinheit sowie eine Vereinfachung des Aufbaus der Sperrvorrichtung.

In weiterer Fortbildung der obigen Maßnahmen kann jede Sperrnase am Ende einer zugeordneten Schenkelfeder angeordnet sein, die mit ihrem nasenfernen Ende am zugeordneten Befestigungsbügel angebracht ist, wobei die Schenkelfeder vorzugsweise an der von der Außenseite der Funktionseinheit abgewandten Seite des Befestigungsbügels vorgesehen ist, der ein der Sperrnase zugeordnetes Durchtrittsfenster aufweist, über welches die Sperrnase nach innen vorspringen kann. Die Schenkelfeder ergibt einen langen Federarm, was das Vorsehen eines großen Federwegs erleichtert, so dass die Sperrnase in eine zuverlässige Sperrposition kommen kann, ohne dass die beim Einschieben der Raumbegrenzung der Funktionseinheit in die zugeordnete Befestigungsbügelanordnung zu überwindende Federkraft unerwünscht hoch würde.

Vorteilhaft kann dabei jede Sperrnase eine nach unten aufweisende, schräge Anlauffläche aufweisen. Mit dieser läuft die Sperrnase beim Einbringen der Funktionseinheit in die zugeordnete Befestigungsanordnung an der zugewandten oberen Ecke der Funktionseinheit an, wodurch die Sperrnase im Verlauf des Einbringvorgangs langsam seitlich ausgelenkt und die Feder gespannt wird, was den Einbringvorgang erleichtert. Die Sperrnase kann dabei ohne weiteres eine vergleichsweise große Höhe aufweisen, was in der Sperrstellung einen großen Überstand nach innen und damit eine besonders zuverlässige Fixierung der in die Befestigungsanordnung eingebrachten Funktionseinheit ermöglicht.

Eine weitere zweckmäßige Maßnahme kann darin bestehen, dass der von der Sperrvorrichtung abgewandte, vorzugsweise nach außen weisende Seitenschenkel jedes Befestigungsbügels als schräg nach innen angestellter Federschenkel ausgebildet ist, dessen freies Ende als schräg nach außen gebogene Einlaufführung ausgebildet sein kann und der von der anlaufenden Funktionseinheit nach außen auslenkbar ist. Hierdurch wird sichergestellt, dass der Befestigungsbügel beim Einbringen beziehungsweise Einschieben der Funktionseinheit leicht aufgebogen wird und somit unter der Wirkung der Federkraft des Federschenkels spielfrei an der Funktionseinheit anliegt, was eine wackelfreie Anordnung ergibt.

Vorteilhaft kann auf jeder Blendenkappe ein Sperrriegel gelagert sein und jeder Befestigungsbügel eine diesem zugeordnete Einfahrausnehmung aufweisen, was eine gute Stabilität ergibt. Der Sperrriegel kann dabei zweckmäßig als um eine vertikale Achse drehbarer, vorzugsweise als Winkelhebel ausgebildeter Schwenkhebel ausgebildet sein, und kann im Bereich der diesem zugeordneten Einfahrausnehmung eine vom Sperrriegel überfahrbare, horizontale Rastkante vorgesehen sein. Ein drehbarer Schwenkhebel kann vorteilhaft verkantungs- und ruckfrei bewegt werden, wobei die überfahrbare Rastkante nicht nur das Ende der Schwenkbewegung signalisiert, sondern auch eine ausreichende Sicherheit gegen unerwünschtes Lösen gewährleistet.

Zweckmäßig können die Sperrvorrichtung und die erfindungsgemäß vorgesehene Verriegelungsvorrichtung so in der Höhe positioniert sein, dass die Oberseite der Funktionseinheit in der in die zugeordnete Befestigungsanordnung eingebrachten Endstellung vom oberen Endbereich der Befestigungsanordnung beabstandet ist.

Hierdurch ist sichergestellt, dass zwischen der Oberseite der vollständig eingebrachten Funktionseinheit und der oberen Begrenzung der Befestigungsanordnung ein Zwischenraum verbleibt, so dass nach oben aus der Funktionseinheit austretende Organe, wie Kabel etc. nicht eingeklemmt werden.

In weiterer Fortbildung der übergeordneten Maßnahmen kann vorgesehen sein, dass die Befestigungsanordnung, beziehungsweise jeder Befestigungsbügel der Befestigungsanordnung mit wenigstens einer radial abstehenden Anschlusslasche, vorzugsweise mit einer oberen und mit einer seitlichen Anschlusslasche, versehen ist, welche jeweils an einen zugeordneten, gebäudeseitig verankerten Tragwinkel anschließbar ist beziehungsweise sind. Auf diese Weise ergibt sich eine einfache Vormontage der Befestigungsanordnung, wobei die Verbindung zwischen der Befestigungsanordnung und den zugeordneten Tragwinkeln vorteilhaft so gestaltet sein kann, dass Relativbewegungen zwecks Toleranzausgleich möglich sind.

Mit besonderem Vorteil kann dabei jede Anschlusslasche gegenüber dem zugeordneten Tragwinkel im angeschlossenen Zustand wenigstens zwei Einstellfreiheitsgrade aufweisen, zweckmäßig in Form einer seitlichen, quer zur Längsachse der Funktionseinheit gerichteten Verschiebbarkeit und einer Drehbarkeit um deren Längsachse. Die Befestigungsanordnung und damit die auf dieser aufgenommene Funktionseinheit sind dabei praktisch schwimmend an den Tragwinkeln aufgehängt, so dass die Position der Funktionseinheit gegenüber der Montageunterlage im Rahmen der gegebenen Freiheitsgrade variierbar ist, wodurch nicht vermeidbare Herstellungs- und Montagetoleranzen ausgeglichen werden können. Die in der Befestigungsanordnung bereits gehaltene Funktionseinheit kann daher zusätzlich gebäudeseitig festgelegt, zum Beispiel vorteilhaft durch von ihr nach unten abstehende seitliche Führungsschienen, die gebäudeseitig festlegbar sind, in ihrer Lage endgültig fixiert werden, ohne dass innere Spannungen entstehen.

Eine praktische Ausführung der vorstehenden Maßnahmen kann darin bestehen, dass jede Anschlusslasche mit dem jeweils zugeordneten Tragwinkel mittels eines ein gebogenes Langloch durchgreifenden, vorzugsweise als Schraube ausgebildeten Stifts verbindbar ist, wobei die den voneinander entfernten Anschlusslaschen jeweils zugeordneten Langlöcher einen dem Abstand der sie durchgreifenden Stifte entsprechenden Biegeradius aufweisen. Diese Maßnahmen ergeben auf einfache Weise den erwünschten translatorischen und rotatorischen Freiheitsgrad.

Zur Vervollkommnung der vorstehenden Maßnahmen kann vorgesehen sein, dass die Sperrvorrichtung in ihrer Sperrstellung und gegebenenfalls die Verriegelungsvorrichtung in ihrer Verriegelungsstellung Spiel in Längsrichtung der Funktionseinheit aufweist beziehungsweise aufweisen. Dies ergibt einen zusätzlichen Verschiebefreiheitsgrad in Längsrichtung der Funktionseinheit und ermöglicht daher in vorteilhafter Weise auch eine axiale Einstellbarkeit der Funktionseinheit.

Nachstehend wird ein bevorzugtes Ausführungsbeispiel der Erfindung anhand der Zeichnung näher beschrieben:
In der Zeichnung zeigen:
- Figur 1: einen Vertikalschnitt durch einen auf einen Fenster- oder Türrahmen aufgesetzten Aufsatzkasten mit hierin aufgenommener Funktionseinheit einer als Textilscreen ausgebildeten Gebäudeöffnungsverschattungsvorrichtung,
- Figur 2: einen zur Befestigungsanordnung der Anordnung gemäß Figur 1 gehörenden Befestigungsbügel mit der Funktionseinheit der Gebäudeöffnungsverschattungsvorrichtung im Verlauf des Einbringens in die Befestigungsanordnung,
- Figur 3: eine perspektivische Ansicht der Anordnung gemäß Figur 2 mit in ihre Endstellung gebrachter Funktionseinheit,
- Figur 4: die Anordnung gemäß Figur 3 mit doppelt gegen Absturz gesicherter Funktionseinheit und
- Figur 5: ein Beispiel für die der Befestigungsanordnung zugeordneten Maßnahmen zum Toleranzausgleich in Figur 1 entsprechender Darstellung.

In Fig. 1 ist ein einer Gebäudeöffnung zugeordneter Fenster- oder Türrahmen 1 angedeutet, auf den ein die Gebäudeöffnung nach oben abschließender Aufsatzkasten 2 aufgesetzt ist, der einen nach unten offenen Innenraum 3 aufweist. Der genannten Gebäudeöffnung ist eine Verschattungsvorrichtung zugeordnet. Diese enthält eine im Innenraum 3 des Aufsatzkastens 2 untergebrachte Funktionseinheit 4. Diese besitzt ein als Montageunterlage fungierendes Basisteil 5, von dessen seitlichen Enden nach unten abstehende Führungsschienen 6 abgehen, die im Bereich der Leibung der Gebäudeöffnung gebäudeseitig festlegbar sind, wie durch eine Befestigungsschraube 7 angedeutet ist. Der Aufsatzkasten 2 bildet dementsprechend eine in ein Gebäude einbaubare Hülle, in deren den nach unten offenem Innenraum 3 die Funktionseinheit 4 der vorgesehenen Gebäudeöffnungsverschattungsvorrichtung platziert ist. Bei dem Basisteil 5 handelt es sich um eine einen Raum begrenzende Raumbegrenzung, zum Beispiel eine kastenförmige Ein- oder Umhausung oder dergleichen mit profilartigem nach oben oder unten offenem Querschnitt**.** Das Basisteil 5 kann an unterschiedliche Zwecke angepasst sein und zum Beispiel als nach oben offene Kopfleiste oder als mit einem unteren Auslassschlitz versehenes Gehäuse oder dergleichen ausgebildet sein.

Der Aufsatzkasten 2 kann als Schaumstoffblock ausgebildet sein, in den eine den Innenraum 3 enthaltende Schale 8 eingeformt sein kann. Auch andere Ausführungen wären natürlich denkbar, zum Beispiel als Ziegel- oder Betonformling oder als aus Kunststoffpaneelen oder dergleichen zusammengesetzter Kasten. Der nach unten offene Aufsatzkasten 2 ist nach Art eines sogenannten Vorbaukastens am unteren Ende seines äußeren, d. h. zur Gebäudeaußenseite weisenden Schenkels mit einer an die Schale 8 anschließenden, um die Stärke eines außen anbringbaren Putzes nach außen vorspringenden Putzleiste 9 und am unteren Ende seines inneren Schenkels mit einem an die Schale 8 anschließenden Anschlussprofil 10 zum Anschluss an den oberen Schenkel des zugeordneten Fenster- oder Türrahmens 1 versehen.

Die oben erwähnte Gebäudeöffnungsverschattungsvorrichtung kann beispielsweise als Textilscreen ausgebildet sein. Die Funktionseinheit 4 enthält dabei dementsprechend eine auf dem Basisteil 5 gelagerte, hier nicht näher dargestellte, horizontale Wickelwelle, die in Drehrichtung antreibbar ist und auf die hier eine als ebenfalls nicht näher dargestelltes Verschattungselement fungierende Stoffbahn aufwickelbar beziehungsweise hiervon abwickelbar ist, die aus dem hierzu mit einem unteren Auslassschlitz versehenen, das Basisteil 5 bildenden Kasten herausläuft und mit ihren seitlichen Randkanten in einer zugeordneten Führungsnut der seitlichen Führungsschienen 6 geführt ist. Anstelle eines Textilscreens kann natürlich auch eine andere Gebäudeöffnungsverschattungsvorrichtung vorgesehen sein, zum Beispiel ein Rollladen und/oder Fliegengitter oder ein Raffstore oder dergleichen, wobei in jedem Fall eine Funktionseinheit 4 mit einem Innenraum 3 des Aufsatzkastens 2 fixierbaren Basisteil 5 vorgesehen ist.

Der hier das Basisteil 5 bildende Kasten kann, wie aus den Fig. 3 und 4 anschaulich hervorgeht, eine umfangsseitige Blende 11 aufweisen, die an den seitlichen Enden durch hieran angebrachte Blendenkappen 12 verschlossen ist. Die die beiden Blendenkappen 12 überbrückende, umfangsseitige Blende 11 kann einteilig oder mehrteilig ausgebildet sein, wobei die einzelnen Teile als Abschnitte eines aus Leichtmetall bestehenden Strangpressprofils hergestellt werden können. Die Blendenkappen 12 können als aus einem Leichtmetall bestehende Gussformlinge hergestellt werden. Die Blendenkappen 12 können mit Befestigungsmitteln, zum Beispiel mit in den Fig. 1 bis 4 angedeuteten Anschraubdomen 12a oder dergleichen zum Anbringen von der erwähnten Wickelwelle beziehungsweise deren Antriebsmotor zugeordneten Tragplatten etc. versehen sein.

Zur gebäudeseitigen Fixierung des hier das Basisteil 5 bildenden Kastens der Funktionseinheit 4 hier im Innenraum 3 des Aufsatzkastens 2 ist hier eine im Innenraum 3 vormontierte Befestigungsanordnung vorgesehen, die im dargestellten Beispiel zwei den den Endbereichen des hier das Basisteil 5 bildenden Kastens, also den Blendenkappen 12 zugeordnete, vorteilhaft nach unten geöffnete, U-förmige Befestigungsbügel 13 aufweist, in welche die Funktionseinheit 4 mit ihrem Basisteil 5 hier bei der Montage von unten einschiebbar ist und an denen sie im eingeschobenen Zustand so festlegbar ist, so dass ihr Eigengewicht auf die Elemente der Befestigungsanordnung übertragen wird und sie in wenigstens einer Raumrichtung, d. h. zumindest gegen Abstürzen gesichert ist. Selbstverständlich können zur Bildung der Befestigungsanordnung auch mehr oder weniger Befestigungsbügel 13 vorgesehen sein. Die Einschubhöhe der Funktionseinheit 4 in der hier durch die Befestigungsbügel 13 gebildeten Befestigungsanordnung ist so begrenzt, dass zwischen ihrer Oberseite und der oberen Begrenzung der Befestigungsanordnung, d. h. im dargestellten Beispiel zwischen der Oberseite des das Basisteil 5 der Funktionseinheit 4 und dem oberen Bügeljoch der Befestigungsbügel 13 ein aus Fig. 1 ersichtlicher Abstand verbleibt, so dass nach oben aus der Funktionseinheit 4 austretende Elemente, wie Kabel etc., nicht eingeklemmt werden. Die Form der Befestigungsbügel 13 und des das Basisteil 5 bildenden Kastens ist nicht auf das vorliegende Beispiel beschränkt, sondern kann beliebig gestaltet sein. Es muss nur sichergestellt sein, dass die Funktionseinheit 4, hier der das Basisteil 5 bildende Kasten in die vorgesehene Befestigungsanordnung, hier in Form der Befestigungsbügel 13 einbringbar ist, wobei auch die Art der Einbringung nicht auf das oben erwähnte Einschieben von unten beschränkt ist. Auch andere Arten wie Einschwenken oder Ähnliches wären denkbar. Der Begriff Einschieben steht daher für jede Art von Einbringen, d. h. in Eingriff bringen.

Der das freie Ende eines Befestigungsbügels 13 enthaltende, hier nach außen, d. h. zur Gebäudeaußenseite hinweisende Schenkel eines hier U-förmigen Befestigungsbügels 13 der Befestigungsanordnung ist als Federschenkel 14 ausgebildet, der hier so angeordnet ist, dass er von der eingebrachten beziehungsweise eingeschobenen Funktionseinheit 4, hier vom das Basisteil 5 der Funktionseinheit 4 bildenden Kasten nach außen ausgelenkt wird und dementsprechend mit Vorspannung an der zugeordneten Kastenwand anliegt. Der Federschenkel 14 ist hier vom Anschlussbereich an das obere Bügeljoch an so schräg nach innen angestellt, dass der lichte Abstand des unteren Schenkelendes kleiner als die Breite der Funktionseinheit 4 beziehungsweise das Basisteil 5 bildenden Kastens ist und sich somit eine zuverlässige, federnde Anlage des unteren Schenkelbereichs am Kasten ergibt. Der Federbügel 13 wird dabei durch die in die Befestigungsbügelanordnung eingebrachte, d. h. eingeschobene Funktionseinheit 4 beziehungsweise deren kastenförmiges Basisteil 5 leicht aufgeweitet. Das untere Ende des Federschenkels 14 ist zur Bildung einer Einlaufführung 15 schräg nach außen gebogen, an welcher der Kasten etc. beim Einbringen in die Befestigungsbügelanordnung der Befestigungsanordnung mit seiner zugewandten oberen Ecke anläuft, wodurch der Federschenkel 14 nach außen ausgelenkt und der Befestigungsbügel 13 aufgeweitet wird.

Die Funktionseinheit 4, d. h. der hier deren Basisteil bildende Kasten kann händisch hier von unten in die Befestigungsanordnung, hier in die Befestiungsbügel 13 eingebracht, hier eingeschoben werden und wird im eingebrachten Zustand durch eine automatisch in Tätigkeit tretende Sperrvorrichtung und vorzugsweise zusätzlich durch eine manuell betätigbare Verriegelungsvorrichtung gegenüber der Befestigungsanordnung in vertikaler Richtung blockiert und gegen Absturz gesichert. Zur Montage der Funktionseinheit 4 beziehungsweise des deren Basisteil 5 bildenden Kastens sind daher keine zweite Hilfsperson und keine Werkzeuge erforderlich.

Zur Bildung einer automatisch in Tätigkeit tretenden ersten Sperrvorrichtung können, wie im dargestellten Beispiel, an den ineinander in Eingriff bringbaren, hier ineinander einschiebbaren Elementen in Form der Befestigungsanordnung beziehungsweise hier deren Befestigungsbügel 13 und der Funktionseinheit 4 beziehungsweise hier deren Basisteil 5, das wie oben schon erwähnt als Kasten etc. ausgebildet sein kann, einerseits jeweils mindestens eine vorzugsweise eine horizontale Sperrkante aufweisende, vorzugsweise federnde Sperrnase 16 und andererseits jeweils mindestens eine dieser zugeordnete, vorzugsweise horizontale Stützkante vorgesehen sein, unter welche die Sperrnase 16 beim Erreichen der gewünschten Endposition, d. h. hier der gewünschten Einschubhöhe der Funktionseinheit 4 beziehungsweise deren Basisteil 5 vorzugsweise aufgrund ihrer Federwirkung automatisch einschnappt. Die federnde Sperrnase 16 kann zur Begünstigung einer zuverlässigen Sperrwirkung vorteilhaft aus Federstahl bestehen. Es wäre aber auch denkbar, zur Bildung der genannten Sperrvorrichtung anstelle einer vorzugsweise federnden Sperrnase auch andere Sperrmittel wie zum Beispiel eine automatisch einfallende Sperrklinke etc. vorzusehen, die zum Beispiel außerhalb des Schwerpunkts schwenkbar gelagert sein kann und dementsprechend durch Schwerkraftwirkung in ihre Sperrstellung einfällt.

Zur Vervollkommnung der Abstützung der durch die oben geschilderte Sperrvorrichtung, hier in Form einer federnden Sperrnasenanordnung bereits gehaltenen Funktionseinheit ist, wie im dargestellten Beispiel, eine manuell betätigbare Verriegelungsvorrichtung mit einem einerseits vorgesehenen, bewegbaren Riegelelement und einer diesem zugeordneten, andererseits vorgesehenen, stationären Riegelaufnahme vorgesehen**.** Im dargestellten Beispiel ist zur Bildung der Verriegelungsvorrichtung einerseits jeweils wenigstens ein eine horizontale Sperrkante aufweisender Sperrriegel 17 und andererseits jeweils eine diesem zugeordnete, eine horizontale Sperrkante aufweisende Einfahrausnehmung 18 vorgesehen, in welche der Sperrriegel 17 manuell einfahrbar ist. Der Sperrriegel 17 kann dabei über die der Einfahrausnehmung 18 zugewandte Begrenzung des ihn aufnehmenden Elements hinaus bewegt werden.

Beim Einbringen, d. h. hier Einschieben des hier das Basisteil 5 der Funktionseinheit 4 bildenden Kastens in die Befestigungsanordnung, hier in Form der Befestigungsbügel 13 erfolgt hier dementsprechend zunächst automatisch eine erste Fixierung der Funktionseinheit 4 durch jede aufgrund ihrer Federwirkung automatisch unter die zugeordnete Stützkante einschnappende Sperrnase 16, wodurch sich eine erste Arretierung ergibt und so das Gewicht der Funktionseinheit 4 auf die Befestigungsanordnung übertragen und die Funktionseinheit 4 gegen Abstürzen gesichert ist, d. h. zumindest in der Richtung der Schwerkraft im Raum festgelegt ist. Die endgültige Fixierung kann dann anschließend durch manuelle Betätigung jedes Sperrriegels 17 bewerkstelligt werden. In einfachen Fällen wäre es denkbar, nur die erste vorläufige Arretierung beziehungsweise Fixierung mittels wenigstens einer federnden Sperrnase 16 vorzusehen und auf die Fixierung mittels wenigstens eines manuell betätigbaren Sperrriegels 17 etc. zu verzichten.

Vorteilhaft sind zur Sicherung der Funktionseinheit 4 beziehungsweise deren Basisteil 5 zwei den Endbereichen der Funktionseinheit 4 beziehungsweise deren Basisteil 5 zugeordnete federnde Sperrnasen 16 und diesen zugeordnete Stützkanten und gegebenenfalls zwei den genannten Endbereichen zugeordnete Sperrriegel 17 und diesen zugeordnete Einfahrausnehmungen 18 vorgesehen**.**

Beim vorliegenden Ausführungsbeispiel sind die beiden federnden Sperrnasen 16 den beiden hier die Befestigungsanordnung bildenden Befestigungsbügeln 13 zugeordnet, wobei die zugeordnete Stützkante im Bereich des das Basisteil 5 bildenden Kastens vorgesehen ist. Dem gegenüber sind die beiden Sperrriegel 17 kastenseitig und die diesen zugeordneten Einfahrausnehmungen 18 im Bereich der beiden vorgesehenen Befestigungsbügel 13 vorgesehen. Vorteilhaft ist dabei jedem Endbereich des das Basisteil 5 der Funktionseinheit 4 bildenden Kastens jeweils eine federnde Sperrnase 16 mit zugeordneter Stützkante und jeweils ein Sperrriegel 17 mit zugeordneter Einfahrausnehmung 18 zugeordnet.

Die Sperrnase 16 ist im dargestellten Beispiel, wie am besten aus Fig. 2 erkennbar ist, am Ende einer zugeordneten Schenkelfeder 19 angeordnet, die mit ihrem nasenfernen Ende am zugeordneten Befestigungsbügel 13 angebracht ist. Die nach unten weisende Begrenzung der Sperrnase 16 ist als schräge Anlauffläche 20 ausgebildet, die beim Einbringen des hier als Basisteil 5 fungierenden Kastens in die Befestigungsbügelanordnung an der zugewandten oberen Kastenecke anläuft, wodurch die Schenkelfeder 19 entgegen ihrer Federkraft nach hinten ausgelenkt und dabei vorgespannt wird, wie in Fig. 2 angedeutet ist. Die Schenkelfeder 19 befindet sich zur Gewährleistung einer sauberen Anlage der nach hinten gewandten Rückseite des hier das Basisteil 5 der Funktionseinheit 4 bildenden Kastens am benachbarten hinteren Schenkel des zugeordneten Befestigungsbügels 13 an der Außenseite des Befestigungsbügels 13. Dieser ist mit einem zugeordneten, am besten aus den Fig. 3 und 4 erkennbaren Durchtrittsfenster 21 versehen, über welches die zugeordnete Sperrnase 16 nach innen, d. h. in den der Funktionsheit 4 zugeordneten Innenbereich des Befestigungsbügels 13 vorspringen kann.

Die mantelseitige Blende 11 des hier als Basisteil 5 der Funktionseinheit 4 fungierenden Kastens ist, wie die Fig. 3 und 4 ferner zeigen, rückseitig offen, wobei das dortige Ende der Blende 11 eine über die ganze Blendenlänge durchgehende, horizontale Stützkante 22 bilden kann, unter welche, mehrere, d. h. hier die beiden vorhandenen Sperrnasen 16 unter der Wirkung der Rückstellkraft der vorgespannten als Blattfeder ausgebildeten Schenkelfeder 19 einschnappen können. Aber auch andere Gestaltungen der Sperrnase 16 und der zugeordneten Stützkante 22 wären denkbar. Es muss nur gewährleistet sein, dass durch die Sperrnase 16 automatisch eine zuverlässige Arretierung der Funktionseinheit 4 in der Befestigungsanordnung erfolgen kann.

Die beiden, den Endbereichen des hier das Basisteil 5 der Funktionseinheit 4 bildenden Kastens zugeordneten Sperrriegel 17 sind im dargestellten Beispiel, wie die Fig. 3 und 4 weiter zeigen, auf der jeweiligen Blendenkappe 12, zweckmäßig auf deren Randflansch, gelagert, wobei die den Endbereichen des Kastens zugeordneten Befestigungsbügel 13 die jeweils zugeordnete Einfahrausnehmung 18 aufweisen. Diese ist als ausgeschnittenes, an der Einfahrseite offenes Rechteckfenster ausgebildet, das eine horizontale Sperrkante 23 aufweist. Diese wird hier durch die untere Begrenzung der Einfahrausnehmung 18 gebildet.

Der Sperrriegel 17 ist hier als um eine vertikale Achse drehbar auf der zugeordneten Blendenkappe 12, hier deren Randflansch, gelagerter Schwenkhebel ausgebildet, der mit einem über die dem Befestigungsbügel 13 zugewandte Begrenzung der Blendenkappe 12 hinausbewegbaren Endbereich in die Einfahrausnehmung 18 zum Eingriff bringbar ist und eine der Sperrkante 23 zugewandte, horizontale Sperrkante 24 aufweist, die hier durch seine Unterseite gebildet wird. Der Sperrriegel 17, der im dargestellten Beispiel als um eine vertikale Achse drehbarer Schwenkhebel ausgebildet ist, kann, wie dargestellt, zur Erzielung einer kompakten Anordnung als Winkelhebel ausgebildet sein. Auch andere Arten und Formen einer Verriegelung wären denkbar. So könnten beispielsweise auch Schieberiegel oder Bügel der beim eingangs geschilderten Stand der Technik vorgesehenen Art oder dergleichen vorgesehen sein.

In der Darstellung gemäß Fig. 3 befindet sich der Sperrriegel 17 im nicht sperrenden, offenen Zustand außerhalb der zugeordneten Einfahrausnehmung 18. In der Darstellung gemäß Fig. 4 ist der Sperrriegel 17 in die zugeordnete Einfahrausnehmung 18 eingefahren, wobei die Sperrkanten 23, 24 im gegenseitigen Eingriff sind. Um einem selbsttätigen Lösen des Sperrriegels 17 vorzubeugen kann im Bereich der Einfahrausnehmung 18 eine in Fig. 4 angedeutete Rastleiste oder -noppe 25 vorgesehen sein, über die der Sperrriegel 17 hinweggehen muss und die den Sperrriegel 17 in der der Fig. 4 zugrunde liegenden Sperrstellung hintergreift.

Im dargestellten Beispiel sind die Sperrnasen 16 samt Schenkelfeder 19 jeweils einem Befestigungsbügel 13 und die zugeordnete Stützkante 22 jeweils der kastenseitigen Blende 11 sowie die Sperrriegel 17 jeweils einer Blendenkappe 12 und die diesen zugeordneten Einfahrausnehmungen 18 jeweils einem Befestigungsbügel 13 zugeordnet. Es wäre aber auch eine umgekehrte Zuordnung denkbar. Ebenso wäre es möglich, die Sperrnasen 16 und die Einfahrausnehmungen 18 unterschiedlichen Befestigungsbügeln 13 zuzuordnen.

Die Befestigungsanordnung ist zur Fixierung der Funktionseinheit beziehungsweise deren Basisteil 5 an einer gebäudeseitigen Unterlage vormontierbar. Dementsprechend sind im dargestellten Beispiel die zur Bildung der Befestigungsanordnung vorgesehenen Befestigungsbügel 13 an einer gebäudeseitigen Unterlage, hier wie oben schon erwähnt, im Innenraum 3 des Aufsatzkastens 2 vormontierbar. Hierzu sind an der gebäudeseitigen Unterlage, im dargestellten Beispiel an Wandbereichen des Innenraums 3, wie Fig. 1 erkennen lässt, der Befestigungsanordnung, hier den diese bildenden Befestigungsbügeln 13 zugeordnete Tragwinkel 26,27 verankert, an welche die Befestigungsanordnung, hier in Form des jeweils zugeordneten Befestigungsbügels 13 über zugeordnete, radial abstehende Anschlusslaschen 28, 29 anschließbar ist. Im dargestellten Beispiel sind jedem Befestigungsbügel 13 jeweils ein oberer Tragwinkel 26 und ein seitlicher Tragwinkel 27 zugeordnet. Die hier die Befestigungsvorrichtung bildenden Befestigungsbügel 13 besitzen dementsprechend jeweils eine obere Anschlusslasche 28 und eine seitliche Anschlusslasche 29, die jeweils über einen vorzugsweise als Schraube 30 ausgebildeten Stift mit dem zugeordneten Tragwinkel 26 beziehungsweise 27 verbindbar sind. Die Anschlusslaschen 28, 29 sind im dargestellten Beispiel quer, vorzugsweise rechtwinklig zur Längsrichtung des das Basisteil 5 der Funktionseinheit 4 bildenden Kastens angeordnet.

Die Schraube 30 greift in Fig. 5 gemäß einem besonderen Erfindungsgedanken durch jeweils ein zugeordnetes, vorzugsweise anschlusslaschenseitig vorgesehenes Langloch 31 hindurch beziehungsweise in dieses ein, wodurch eine Stift- und Schlitzverbindung gebildet wird. Die Langlöcher 31 sind dabei vorteilhaft als gebogene Langlöcher ausgebildet, wobei ein dem Abstand der hiermit zusammenwirkenden, durch die Schrauben 30 gebildeten Stifte entsprechender Radius vorgesehen ist. Das Langloch 31 der oberen Anschlusslasche 28 ist dabei konkav nach unten gebogen und das Langloch 31 der seitlichen Anschlusslasche 29 konkav nach oben. Auf diese Weise erhält die spielfrei in der Befestigungsanordnung, hier in den diese bildenden Befestigungsbügeln 13 gehaltene und fixierte Funktionseinheit 4, hier der als Basisteil 5 der Funktionseinheit 4 fungierende Kasten zwei in Fig. 5 durch Pfeile angedeutete Freiheitsgrade a, b, die bei der vorgesehenen Richtung der Anschlusslaschen 28 als translatorischer, quer zur Kastenlängsachse gerichteter Freiheitsgrad a und als bezüglich der Kastenlängsachse rotatorischer Freiheitsgrad b vorliegen. Mit einer Änderung der Richtung der Anschlusslaschen 28, 29 gegenüber der Längsrichtung der Funktionseinheit 4 lassen sich auch andere Richtungen der Freiheitsgrade erreichen. Die Schrauben 30 sind nur soweit angezogen, dass die gewünschte gegenseitige Bewegbarkeit noch möglich ist. Hierdurch wird gemäß dem weiteren Erfindungsgedanken erreicht, dass sich die in den Befestigungsbügeln 13 aufgenommene Funktionseinheit 4 vor der endgültigen, gebäudeseitigen Festlegung zusammen mit der sie aufnehmenden Befestigungsanordnung zum Ausgleich von Fertigungs- und Montagetoleranzen noch entsprechend bewegen kann.

Zur Erzielung eines dritten Freiheitsgrads der Funktionseinheit 4, hier des das Basisteil 5 bildenden Kastens in Kastenlängsrichtung kann vorgesehen sein, dass jede Sperrnase 16 und gegebenenfalls jeder Sperrriegel 17 gegenüber der zugeordneten Stützkante 22 beziehungsweise zugeordneten Einfahrausnehmung 18 Spiel in Kastenlängsrichtung besitzt. Diese Maßnahmen stellen sicher, dass die über die Befestigungsanordnung beweglich an einer gebäudeseitigen Unterlage, hier im Innenraum 3 des Aufsatzkastens 2 angeordnete Funktionseinheit 4 zusätzlich noch gegenüber der Befestigungsanordnung axial verschiebbar ist.

In Folge der gegebenen Freiheitsgrade wird erreicht, dass sich der die Funktionseinheit 4 beziehungsweise der hier das Basisteil 5 der Funktionseinheit 4 bildende Kasten der Funktionseinheit 4 bei seiner endgültigen gebäudeseitigen Festlegung, mittels geeigneter Fixiermittel, zum Beispiel mittels der von ihm abstehenden, gebäudeseitig festlegbaren Führungsschienen 6 oder dergleichen, noch so bewegen kann, dass alle vorhandenen Fertigungs- und Montagetoleranzen ausgeglichen werden und eine spannungsfreie Anordnung gewährleistet ist.

## Patentansprüche

1. System mit einer Funktionseinheit (4) für eine Gebäudeöffnungsverschattungsvorrichtung und mit einer gebäudeseitig vormontierbaren Befestigungsanordnung, geeignet zum gebäudeseitigen Befestigen der Funktionseinheit (4) in der gebäudeseitig vormontierbaren Befestigungsanordnung, wobei
die Befestigungsanordnung als Befestigungsbügelanordnung ausgebildet ist, die zwei den Endbereichen der Funktionseinheit (4) zugeordnete Befestigungsbügel (13) aufweist, und die Funktionseinheit (4) ein als Montageunterlage fungierendes Basisteil (5) in Form einer einen Raum begrenzenden Raumbegrenzung, zum Beispiel einer kastenförmigen Ein- oder Umhausung oder dergleichen mit profilartigem, nach oben oder unten offenem Querschnitt aufweist, und wobei
die Funktionseinheit (4) in die Befestigungsanordnung einbringbar und im eingebrachten Zustand hieran festlegbar ist, und wobei
das System wenigstens eine Sperrvorrichtung aufweist, die den ineinander in Eingriff bringbaren Elementen in Form der Befestigungsanordnung und der Funktionseinheit (4) im Bereich der Befestigungsbügel (13) zugeordnet ist und die im in die Befestigungsanordnung eingebrachten Zustand der Funktionseinheit (4) automatisch in ihre Sperrstellung kommt und zumindest das Eigengewicht der Funktionseinheit (4) auf die Befestigungsanordnung überträgt sowie die Position der Funktionseinheit (4) in wenigstens eine Raumrichtung festlegt,
und wobei das System ferner eine zusätzliche, manuell betätigbare Verriegelungsvorrichtung aufweist,
wobei
die Sperrvorrichtung zumindest wenigstens eine an jeweils einem der ineinander in Eingriff bringbaren Elemente vorgesehene, vorzugsweise federnde Sperrnase (16) und am jeweils anderen Element eine dieser zugeordnete Stützkante (22) aufweist, die in der Sperrstellung von der Sperrnase (16) untergriffen ist und wobei
die ineinander in Eingriff bringbaren Elemente mittels der Verriegelungsvorrichtung gegeneinander verriegelbar sind,
**dadurch gekennzeichnet, dass** an jeweils einem der ineinander einbringbaren Elemente wenigstens ein eine Sperrkante (24) aufweisender Sperrriegel (17) und am jeweils anderen eine diesem zugeordnete, eine der riegelseitigen Sperrkante (24) zugewandte Begrenzungskante aufweisende Einfahrausnehmung (18) vorgesehen ist, und dass der Sperrriegel (17) mit einem Endbereich über die der zugeordneten Einfahrausnehmung (18) zugewandte Begrenzung des ihn aufnehmenden Elements hinaus bewegbar und in die zugeordnete Einfahrausnehmung (18) des anderen Elements zum Eingriff bringbar ist.

2. System nach Anspruch 1, **dadurch gekennzeichnet, dass** das Basisteil (5) an seinen Enden mit durch eine umfangsseitige Blende (11) überbrückten, seitlichen Blendenkappen (12) versehen ist, wobei beiden Befestigungsbügeln (13) jeweils eine federnde Sperrnase (16) zugeordnet ist und das Basisteil (5) im Bereich seiner Blenden (11) eine durchgehende Stützkante (22) für beide Sperrnasen (16) aufweist.

3. System nach einem der vorhergehenden Ansprüche, **dadurch gekennzeichnet, dass** jede Sperrnase (16) am Ende einer zugeordneten Schenkelfeder (19) angeordnet ist, die mit ihrem nasenfernen Ende am zugeordneten Befestigungsbügel (13) angebracht ist, wobei die Schenkelfeder (19) vorzugsweise an der von der Funktionseinheit (4) abgewandten Seite des Befestigungsbügels (13) vorgesehen ist, der eine der Sperrnase (16) zugeordnetes Durchtrittsfenster (21) aufweist, über welches die Sperrnase (16) nach innen vorspringt, die vorzugsweise eine nach unten weisende, schräge Anlauffläche (20) aufweist.

4. System nach einem der vorhergehenden Ansprüche, **dadurch gekennzeichnet, dass** der von der Sperrvorrichtung abgewandte, vorzugsweise zur Gebäudeaußenseite hinweisende Seitenschenkel jedes Befestigungsbügels (13) als schräg nach innen angestellter Federschenkel (14) ausgebildet ist, dessen freies Ende als schräg nach außen gebogene Einlaufführung (15) ausgebildet ist und der von der hieran anlaufenden Raumbegrenzung (5) nach außen auslenkbar ist.

5. System nach einem der vorhergehenden Ansprüche, wenn abhängig von Anspruch 2, **dadurch**
**gekennzeichnet, dass** auf jeder Blendenkappe (12) ein Sperrriegel (17) gelagert ist und jeder Befestigungsbügel (13) eine diesem zugeordnete Einfahrausnehmung (18) aufweist, wobei vorzugsweise jeder Sperrriegel (17) als um eine vertikale Achse drehbarer, vorzugsweise als Winkelhebel ausgebildeter Schwenkhebel ausgebildet ist und im Bereich der diesem zugeordneten Einfahrausnehmung (18) vorzugsweise eine dem Sperrriegel (17) zugeordnete Rastkante (25) vorgesehen ist.

6. System nach einem der vorhergehenden Ansprüche, **dadurch gekennzeichnet, dass** die Sperrvorrichtung sowie die Verriegelungsvorrichtung so in der Höhe positionierbar sind dass die Oberseite der Funktionseinheit (4) in ihrer eingebrachten Endstellung von der oberen Begrenzung der Befestigungsvorrichtung beabstandet ist.

7. System nach einem der vorhergehenden Ansprüche, **dadurch gekennzeichnet, dass** die Befestigungsanordnung, vorzugsweise jeder Befestigungsbügel (13) der Befestigungsanordnung mit wenigstens einer radial abstehenden Anschlusslasche (28, 29), vorzugsweise einer oberen Anschlusslasche (28) und einer seitlichen Anschlusslasche (29), versehen ist, welche jeweils an einem zugeordneten, gebäudeseitig verankerten Tragwinkel (26, 27) anschließbar ist beziehungsweise sind.

8. System nach Anspruch 7, **dadurch gekennzeichnet, dass** jede Anschlusslasche (28, 29) gegenüber dem zugeordneten Tragwinkel (26, 27) im angeschlossenen Zustand wenigstens zwei Einstellfreiheitsgrade aufweist und dass die Funktionseinheit (4) durch Fixiermittel, vorzugsweise durch von ihrem Basisteil (5) nach unten abstehende, seitliche Führungsschienen (6), die gebäudeseitig festlegbar sind, in ihrer Lage fixierbar ist.

9. System nach einem der Ansprüche 7 und 8, **dadurch gekennzeichnet, dass** jede Anschlusslasche (28, 29) mit dem jeweils zugeordneten Tragwinkel (26, 27) mittels eines ein gebogenes Langloch (31) durchgreifenden, vorzugsweise als Schraube (30) ausgebildeten Stifts verbindbar ist, wobei die den voneinander entfernten Anschlusslaschen (28,29) jeweils zugeordneten Langlöcher (31) vorzugsweise einen dem Abstand der sie durchgreifenden Stifte entsprechenden Biegeradius aufweisen.

10. System nach einem der vorhergehenden Ansprüche, **dadurch gekennzeichnet, dass** die Sperrvorrichtung in ihrer Sperrstellung und die Verriegelungsvorrichtung in ihrer Verriegelungsstellung Spiel in Richtung der Längsachse der Funktionseinheit (4) aufweisen.

11. System nach einem der vorhergehenden Ansprüche, **dadurch gekennzeichnet, dass** die der Funktionseinheit (4) zugeordnete Befestigungsanordnung im Innenraum (3) einer gebäudeseitig einbaubaren Hülle vormontierbar ist, die als vorzugsweise geschäumter, auf einen Fenster- oder Türrahmen (1) aufsetzbarer Aufsetzkasten (5) ausgebildet ist, der an der Unterseite seiner den Innenraum (3) flankierenden Seitenbereiche einerseits ein Anschlussprofil (10) zum Anschluss an den Fenster- oder Türrahmen (1) und andererseits eine nach außen vorspringende Putzleiste (9) aufweist.

12. System nach einem der vorhergehenden Ansprüche, **dadurch gekennzeichnet, dass** die Funktionseinheit (4) einem Textilscreen oder einem Rollladen oder einer Antriebseinheit eines Raffstores etc. zugeordnet ist.

## Claims

1. System having a functional unit (4) for a building opening shading device and having a fastening arrangement that can be pre-mounted on the building, suitable for fastening the functional unit (4) to the building in the fastening arrangement that can be pre-mounted on the building,
wherein the fastening arrangement is designed as a fastening bracket arrangement that has two fastening brackets (13) assigned to the end regions of the functional unit (4), and the functional unit (4) has a base part (5) acting as a mounting base in the form of a space-limiting space boundary, for example a box-shaped enclosure or casing or the like with a profile-like cross-section open at the top or bottom, and
wherein the functional unit (4) can be inserted into the fastening arrangement and can be fixed thereto in the inserted state, and
wherein the system has at least one blocking device which is assigned to the elements which can be brought into engagement with one another in the form of the fastening arrangement and the functional unit (4) in the region of the fastening brackets (13) and which, when the functional unit (4) is inserted into the fastening arrangement, automatically moves into its blocking position and transfers at least the dead weight of the functional unit (4) to the fastening arrangement and fixes the position of the functional unit (4) in at least one spatial direction, and
wherein the system further comprises an additional, manually operable locking device, wherein the blocking device comprises at least one blocking lug (16), preferably springloaded, provided on each of the elements that can be brought into engagement with one another, and a support edge (22) which is associated with this on the other element and which, in the blocking position, is engaged under by the blocking lug (16) and wherein the elements that can be brought into engagement with one another can be locked against one another by means of the locking device,
**characterized in that**
at least one blocking bolt (17) having a blocking edge (24) is provided on each of the elements that can be brought into engagement with one another and on the respective other element an entry recess (18) is provided which is associated therewith and has a boundary edge facing the blocking edge (24) on the bolt side, and **in that** the blocking bolt (17) can be moved with an end region beyond the boundary of the element receiving it and facing the associated entry recess (18), and can be brought into engagement with the associated entry recess (18) of the other element.

2. System according to claim 1, **characterized in that** the base part (5) is provided at its ends with lateral cover caps (12) bridged by a circumferential cover (11), wherein both fastening brackets (13) are each assigned a resilient blocking lug (16) and the base part (5) has a continuous support edge (22) for both locking lugs (16) in the region of its covers (11).

3. System according to one of the preceding claims, **characterized in that** each blocking lug (16) is arranged at the end of an associated leg spring (19) which is attached with its end remote from the lug to the associated fastening bracket (13), wherein the leg spring (19) is preferably provided on the side of the fastening bracket (13) facing away from the functional unit (4), which has a passage window (21) assigned to the blocking lug (16), through which the blocking lug (16) projects inward, which preferably has a downwardly pointing, inclined thrust surface (20).

4. System according to one of the preceding claims, **characterized in that** the side leg of each fastening bracket (13) facing away from the blocking device and preferably pointing towards the outside of the building is designed as a spring leg (14) inclined inwards, the free end of which is designed as an entry guide (15) bent outwards at an angle and which can be deflected outwards by the space boundary (5) abutting against it.

5. System according to one of the preceding claims, if dependent on claim 2, **characterized in that** a blocking bolt (17) is mounted on each cover cap (12) and each fastening bracket (13) has an entry recess (18) assigned to it, wherein preferably each blocking bolt (17) is designed as a pivot lever that can be rotated about a vertical axis, preferably as an angle lever, and a locking edge (25) associated with the blocking bolt (17) is preferably provided in the region of the associated entry recess (18).

6. System according to one of the preceding claims, **characterized in that** the blocking device and the locking device can be positioned in height such that the upper side of the functional unit (4) is spaced apart from the upper boundary of the fastening device in its inserted end position.

7. System according to one of the preceding claims, **characterized in that** the fastening arrangement, preferably each fastening bracket (13) of the fastening arrangement, is provided with at least one radially projecting connecting lug (28, 29), preferably an upper connecting lug (28) and a lateral connecting lug (29), which can be connected in each case to an associated support bracket (26, 27) anchored to the building.

8. System according to claim 7, **characterized in that** each connecting lug (28, 29) has at least two degrees of freedom of adjustment relative to the associated support bracket (26, 27) when connected, and **in that** the functional unit (4) can be fixed in position by means of fixing means, preferably by means of lateral guide rails (6) projecting downwards from its base part (5) which can be fixed in its position on the building side.

9. System according to one of claims 7 and 8, **characterized in that** each connecting lug (28, 29) can be connected to the respectively assigned support bracket (26, 27) by means of a pin, preferably in the form of a screw (30), passing through a curved elongated hole (31), wherein the elongated holes (31) respectively assigned to the connecting lugs (28, 29) which are spaced apart from one another preferably have a bending radius corresponding to the distance between the pins passing through them.

10. System according to one of the preceding claims, **characterized in that** the blocking device in its blocking position and the locking device in its locking position have play in the direction of the longitudinal axis of the functional unit (4).

11. System according to one of the preceding claims, **characterized in that** the fastening arrangement assigned to the functional unit (4) can be pre-assembled in the interior (3) of a casing that can be installed on the building side, which is preferably designed as a foam-filled, attachable box (5) which is designed as a preferably foamed box that can be placed on a window or door frame (1) and has, on the underside of its lateral regions flanking the interior (3), a connection profile (10) for connection to the window or door frame (1) on the one hand and a plaster strip (9) projecting outwards on the other hand.

12. System according to one of the preceding claims, **characterized in that** the functional unit (4) is assigned to a textile screen or a roller shutter or a drive unit of a venetian blind, etc.

## Revendications

1. Système comprenant une unité fonctionnelle (4) pour un dispositif d'ombrage d'une ouverture de bâtiment et un dispositif de fixation qui peut être prémonté du côté du bâtiment, convenant pour une fixation du côté du bâtiment de l'unité fonctionnelle (4) dans le dispositif de fixation qui peut être prémonté du côté du bâtiment, dans lequel
le dispositif de fixation est conçu comme un dispositif d'étriers de fixation qui comporte deux étriers de fixation (13) associés aux régions d'extrémité de l'unité fonctionnelle (4), et l'unité fonctionnelle (4) comporte une partie de base (5) servant de base de montage, prenant la forme d'une délimitation de l'espace délimitant un espace, par exemple d'un logement ou d'une enveloppe en forme de caisson ou similaire ayant une section profilée ouverte vers le haut ou le bas, et dans lequel
l'unité fonctionnelle (4) peut être introduite dans le dispositif de fixation et fixée sur celui-ci dans l'état introduit, et dans lequel
le système comporte au moins un dispositif d'arrêt qui est associé aux éléments pouvant être mis en prise les uns dans les autres, qui prennent la forme du dispositif de fixation et de l'unité fonctionnelle (4), dans la région des étriers de fixation (13) et qui vient automatiquement dans sa position d'arrêt dans l'état inséré de l'unité fonctionnelle (4) dans le dispositif de fixation et transfère au moins le poids propre de l'unité fonctionnelle (4) sur le dispositif de fixation et fixe la position de l'unité fonctionnelle (4) dans au moins une direction de l'espace,
et dans lequel le système comporte en outre un dispositif de verrouillage supplémentaire pouvant être actionné manuellement,
le dispositif d'arrêt comportant, au minimum, au moins un ergot d'arrêt (16), de préférence élastique, prévu sur un des éléments pouvant être mis en prise les uns dans les autres et présente sur l'autre élément un bord d'appui (22) associé à celui-ci, sous lequel l'ergot d'arrêt (16) passe dans la position d'arrêt, et
les éléments pouvant être mis en prise les uns dans les autres pouvant être verrouillés l'un par rapport à l'autre au moyen du dispositif de verrouillage,
**caractérisé en ce que** sont prévus sur un des éléments pouvant être mis en prise les uns dans les autres au moins une targette d'arrêt (17) présentant un bord d'arrêt (24) et sur l'autre un bord de délimitation associé à celui-ci et tourné vers le bord d'arrêt (24) du côté de la targette, et
**en ce que** la targette d'arrêt (17) peut être déplacée avec une région d'extrémité au-delà de la délimitation tournée vers l'évidement d'entrée (18) associé de l'élément que la reçoit et peut être amenée en prise dans l'évidement d'entrée (18) associé de l'autre élément.

2. Système selon la revendication 1, **caractérisé en ce que** la partie de base (5) est munie à ses extrémités de couvercles de cache latéraux (12) reliés par un cache (11) circonférentiel, les deux étriers de fixation (13) étant associés chacun à un ergot d'arrêt (16) élastique et la partie de base (5) présentant dans la région de ses caches (11) un bord d'appui (22) continu pour les deux ergots d'arrêt (16).

3. Système selon l'une des revendications précédentes, **caractérisé en ce que** chaque ergot d'arrêt (16) est disposé à l'extrémité d'un ressort à branches (19) correspondant, qui est placé avec son extrémité éloignée de l'ergot sur l'étrier de fixation (13) associé, le ressort à branches (19) étant de préférence prévu sur le côté de l'étrier de fixation (13) opposé à l'unité fonctionnelle (4), qui présente une fenêtre de passage (21) associée à l'ergot d'arrêt (16), à travers laquelle l'ergot d'arrêt (16), qui présente de préférence une surface d'approche (20) oblique et tournée vers le bas, dépasse vers l'intérieur.

4. Système selon l'une des revendications précédentes, **caractérisé en ce que** la branche latérale de chaque étrier de fixation (13), tournée à l'opposé du dispositif d'arrêt et orientée de préférence vers l'extérieur du bâtiment, est conformée comme un ressort à branches (14) placé à l'oblique vers l'intérieur, dont l'extrémité libre est conformée comme un guide d'approche (15) incurvé à l'oblique vers l'extérieur et qui peut être dévié vers l'extérieur par la délimitation de l'espace (5) qui vient dessus.

5. Système selon l'une des revendications précédentes si elle est dépendante de la revendication 2, **caractérisé en ce qu'**une targette d'arrêt (17) est supportée sur chaque couvercle de cache (12) et chaque étrier de fixation (13) présente un évidement d'entrée (18) associé à celle-ci, chaque targette d'arrêt (17) étant de préférence conçue comme un levier pivotant pouvant pivoter autour d'un axe vertical, de préférence conçu comme un levier angulaire, et un bord d'enclenchement (25) associé à la targette d'arrêt (17) étant de préférence prévu dans la région de cet évidement d'entrée (18) associé.

6. Système selon l'une des revendications précédentes, **caractérisé en ce que** le dispositif d'arrêt ainsi que le dispositif de verrouillage peuvent être positionnés en hauteur de telle manière que la face supérieure de l'unité fonctionnelle (4), dans sa position finale insérée, soit éloignée de la délimitation supérieure du dispositif de fixation.

7. Système selon l'une des revendications précédentes, **caractérisé en ce que** le dispositif de fixation, de préférence chaque étrier de fixation (13) du dispositif de fixation, est muni d'au moins une patte de raccordement (28, 29) qui dépasse dans le sens radial, de préférence d'une patte de raccordement supérieure (28) et d'une patte de raccordement latérale (29), qui peuvent être raccordées chacune à une équerre de support (26, 27) associée ancrée du côté du bâtiment.

8. Système selon la revendication 7, **caractérisé en ce que** chaque patte de raccordement (28, 29) présente au moins deux degrés de liberté de réglage par rapport à l'équerre de support (26, 27) associée dans l'état raccordé et **en ce que** l'unité fonctionnelle (4) peut être immobilisée dans sa position par des moyens de fixation, de préférence des rails de guidage latéraux (6) dépassant vers le bas de sa partie de base (5), qui peuvent être fixés du côté du bâtiment.

9. Système selon l'une des revendications 7 et 8, **caractérisé en ce que** chaque patte de raccordement (28, 29) peut être assemblée avec l'équerre de support (26, 27) correspondante au moyen d'une goupille traversant un trou oblong incurvé (31) et conçue de préférence comme une vis (30), les trous oblongs (31) associés respectivement aux pattes de raccordement (28,29) éloignées l'une de l'autre présentant de préférence un rayon de courbure qui correspond à la distance des goupilles qui les traversent.

10. Système selon l'une des revendications précédentes, **caractérisé en ce que** le dispositif d'arrêt dans sa position d'arrêt et le dispositif de verrouillage dans sa position de verrouillage présentent un jeu dans la direction de l'axe longitudinal de l'unité fonctionnelle (4).

11. Système selon l'une des revendications précédentes, **caractérisé en ce que** le dispositif de fixation associé à l'unité fonctionnelle (4) peut être prémonté dans l'espace intérieur (3) d'une enveloppe pouvant être intégrée du côté du bâtiment, qui est conformée comme un coffre à poser (5) de préférence rempli de mousse, pouvant être posé sur un châssis de fenêtre ou de porte (1), qui présente sur la face inférieure de ses parties latérales bordant l'espace intérieur (3) un profilé de raccordement (10) pour le raccordement au châssis de fenêtre ou de porte (1), d'une part, et une baguette pour enduit (9) qui dépasse vers l'extérieur, d'autre part.

12. Système selon l'une des revendications précédentes, **caractérisé en ce que** l'unité fonctionnelle (4) est associée à un écran textile ou à un volet roulant ou à une unité d'entraînement d'un store à lamelles, etc.
